# EUROPÄISCHE PATENTSCHRIFT

(11) **EP 1 160 753 B1**
(45) Veröffentlichungstag und Bekanntmachung des Hinweises auf die Patenterteilung: **22.04.2009**
(21) Anmeldenummer: 01112300.7
(22) Anmeldetag: 19.05.2001
(51) Int. Cl.: G08G 1/00, G08G 1/127

(54) **Mobiles Einsatzsystem**
Mobile mission system
Système mobile d'intervention

(30) Priorität: 02.06.2000 DE 10027567
(43) Veröffentlichungstag der Anmeldung: 05.12.2001
(73) Patentinhaber: Bayerische Motoren Werke Aktiengesellschaft, 80809 München (DE)
(72) Erfinder: de Ruijter, Markus, 83052 Bruckmühl (DE); Vollmuth, Leo, 88512 Mengen (DE)

(56) Entgegenhaltungen:
- EP-A- 0 982 673
- US-A- 5 432 904
- PATENT ABSTRACTS OF JAPAN vol. 2000, no. 02, 29. Februar 2000 (2000-02-29) & JP 11 321587 A (NTT MOBIL COMMUN NETWORK INC), 24. November 1999 (1999-11-24)
- PATENT ABSTRACTS OF JAPAN vol. 1995, no. 10, 30. November 1995 (1995-11-30) & JP 07 181057 A (ISAO INOUE), 18. Juli 1995 (1995-07-18)

## Beschreibung

Die Erfindung betrifft ein mobiles Einsatzsystem und insbesondere ein Einsatz-, Leit- und Ortungssystem für ein Fahrzeug, insbesondere ein Servicefahrzeug in Bereitschaftsdienst und ein korrespondierendess Verfahren.

Zahlreiche Hersteller von beispielsweise Kraftfahrzeugen oder Haushalts-Elektrogeräten bieten als besondere Dienstleistung sogenannte Servicemobile an, die bei Pannen von Fahrzeugen dieses Herstellers oder Gerätedefekten vom Kunden zur Schadensbehebung gerufen werden können. Bei liegengebliebenen Fahrzeugen werden beispielsweise die aufgetretenen Pannen vor Ort behoben, so daß ein Abschleppen des Fahrzeuges in die Werkstatt entfällt.

Herkömmliche Einsatzsysteme sind jedoch mit verschiedenen Nachteilen behaftet. Herkömmliche Systeme erlauben beispielsweise keine automatische und manipulationssichere Kostenberechnung des Einsatzes. Vielmehr ist der Fahrer darauf angewiesen, die zurückgelegte Strecke und die daraus resultierenden Fahrtkosten selbst zu ermitteln. Ferner gewähren herkömmliche Systeme keine Transparenz des Einsatzes, das heißt, es ist nicht unmittelbar von einer Leitstelle aus feststellbar, in welchem Stadium sich der Einsatz befindet (beispielsweise Anfahrt; bereits beim Kunden eingetroffen; Einsatz beendet). Ein weiterer Nachteil herkömmlicher Systeme liegt darin, daß keine anwenderfreundliche Verwaltung von Teilenummern, Arbeitstexten, Befundnummern, Servicemobilen und Systemdaten möglich ist. Auch erlauben herkömmliche Systeme keine zentrale Koordination und Verwaltung der verfügbaren Fahrer und deren Einsatzpläne. Weiterhin kann bei herkömmlichen Systemen keine zentrale Einsatzabrechnung erfolgen, da keine Schnittstelle von einer Leitzentrale zu den externen mobilen Systemen besteht. Als weiterer Nachteil ist zu nennen, daß aufgrund des beispielsweise verwendeten Datenfernübertragungsdienstes Modacom das herkömmliche Einsatzsystem auf das Gebiet der Bundesrepublik Deutschland beschränkt ist. Letztlich gestattet das herkömmliche Einsatzsystem keinen Update der lokal bereitgehaltenen Daten über die Leitzentrale.

Aus der JP 11 321 587 ist ein System zur Verbereitung der Reparator eines defekten Fahrzeugs bekannt.

Dem gegenüber liegt der Erfindung die Aufgabe zugrunde, ein verbessertes mobiles Einsatzsystem und Verfahren anzugeben. Diese Aufgabe wird mit den Merkmalen der Ansprüche gelöst.

Erfindungsgemäss weist ein mobiles Einsatzsystem eine Ortungseinrichtung, eine Datenfernübertragungseinrichtung, eine Recheneinrichtung, eine Einrichtung zum Auswerten des Einsatzes, die vorbestimmte Ereignisse an eine Leitzentrale überträgt, wobei die vorbestimmten Ereignisse ausgewählt sind aus der Gruppe: Anruf beim Kunden erfolgt; Ankunft beim Kunden; Rechnung drucken; Auftrag abschließen.

Vorzugsweise ist als Ortungseinrichtung ein GPS (Global Positioning System) vorgesehen. Dies erlaubt eine auf wenige Meter genaue Bestimmung der Position des mobilen Einsatzsystems, die vorzugsweise in vorbestimmten Zeitintervallen an die Leitzentrale übermittelt wird, um dort zu jeder Zeit einen aktuellen Überblick über die Einsatzorte der unterschiedlichen Einsatzsysteme zu haben. Weiter bevorzugt wird das GPS-Signal zur Berechnung der Fahrtstrecke zwischen Ausgangspunkt und Einsatzort verwendet. Insbesondere werden dabei weitere fahrzeugspezifische Signale, wie etwa die von den Klemmen 15 und D+ der Lichtmaschine gelieferten Signale einbezogen. Dies erlaubt eine automatische und manipulationssichere Abrechnung der Fahrtkosten des jeweiligen Einsatzes, da die zurückgelegte Strecke auf wenige Meter genau bestimmbar ist.

Bevorzugt wird für die Datenfernübertragungseinrichtung das GSM-Netz verwendet. Durch die Verwendung dieser Mobilfunktechnik ist ein ordnungsgemäßer Einsatz des erfindungsgemäßen mobilen Einsatzsystems auch im Ausland gewährleistet, da mittels dieses grenzüberschreitend bereit gestellten Systems auch vom Ausland aus eine Kommunikation mit der Leitzentrale erfolgen kann. Vorzugsweise werden über diese Datenfernübertragungseinrichtung vorbestimmte Ereignisse an die Leitzentrale übertragen. Ein solches Signal bzw. Ergebnis wird beispielsweise übertragen, wenn vor der Abfahrt zum Einsatzort der dort befindliche Kunde angerufen wurde, um den Einsatz zu bestätigen. Ein weiteres Signal wird übertragen, sobald das mobile Einsatzsystem am Einsatzort angelangt ist. Weitere Signalübertragungen finden erfindungsgemäß statt, sobald die Rechnung gedruckt wurde und sobald der Auftrag abgeschlossen wurde. Die Übertragung vorbestimmter Ereignisse an die Leitzentrale gewährleistet erfindungsgemäß eine Transparenz des Serviceprozesses bzw. des gesamten Einsatzes.

Vorzugsweise weist das mobile Einsatzsystem eine Speichereinrichtung auf, in der verschiedene Datenstrukturen vorhanden sind. Eine erste Datenstruktur weist Teilenummern, Preise und Bezeichnungen der verfügbaren Teile, beispielsweise Ersatzteile auf. Fig. 1 zeigt den Aufbau der ersten Datenstruktur. Eine zweite Datenstruktur enthält Befundnummern sowie zugehörige Befundtexte. Fig. 2 zeigt den Aufbau der zweiten Datenstruktur. Eine dritte Datenstruktur enthält mögliche für das mobile Einsatzsystem und die durchgeführten Einsätze spezifische Arbeitstexte. Fig. 3 zeigt den Aufbau der dritten Datenstruktur.

Erfindungsgemäß wird während eines Einsatzes eines oder mehrere der Datenelemente dieser Datenstrukturen ausgewählt. Wird beispielsweise vor Ort festgestellt, daß ein Teil ausgewechselt werden muß, so wird aus der ersten Datenstruktur die entsprechende Teilebezeichnung ausgewählt, aus der zweiten Datenstruktur der dazugehörige Befundtext ausgewählt und aus der dritten Datenstruktur der Text für die vorgenommene Tätigkeit ausgewählt. Anhand der ausgewählten Datenelemente erfolgt daraufhin erfindungsgemäß eine automatische Auswertung des Einsatzes (vorzugsweise unter Berücksichtigung der automatisch berechneten Fahrtkosten). So wird automatisch eine Gesamtrechnung für den Einsatz sowie ein Befundbericht erstellt, der vorzugsweise für den Kunden auf der Rechnung ausgegeben und auch an die Leitzentrale übermittelt wird.

Das mobile Einsatzsystem weist vorzugsweise eine Ausgabeeinrichtung auf, so daß unmittelbar nach erfolgtem Einsatz noch am Einsatzort die Rechnung bzw. der Befund übergeben werden kann. Ferner werden diese Daten ebenfalls an die Leitzentrale übermittelt, um von dort die Einsatzabrechnung zu erfassen und zu überwachen.

Weiter bevorzugt ist das erfindungsgemäße mobile Einsatzsystem über die Datenfernübertragungseinrichtung von der Leitzentrale aus aktualisierbar. Insbesondere sind dabei die einzelnen bereitgehaltenen Datenstrukturen aktualisierbar, beispielsweise bei Änderungen bezüglich der verfügbaren/möglichen Ersatzteile.

## Patentansprüche

1. Mobiles Einsatzsystem mit:
einer Ortungseinrichtung;
einer Datenfernübertragungseinrichtung; und
einer Recheneinrichtung;
**gekennzeichnet durch**
- eine Einrichtung zum Auswerten des Einsatzes, die vorbestimmte Ereignisse an eine Leitzentrale überträgt,
- wobei die vorbestimmten Ereignisse ausgewählt sind aus der Gruppe: Anruf beim Kunden erfolgt; Ankunft beim Kunden; Rechnung drucken; Auftrag abschließen.

2. System nach Anspruch 1, wobei die Ortungseinrichtung ein globales Ortungssystem GPS aufweist.

3. System nach Anspruch 1 oder 2, wobei die Datenfernübertragungseinrichtung eine GSM -Mobilfunkeinrichtung aufweiset.

4. System nach Anspruch 2 oder 3, wobei die Ortungseinrichtung eine automatische Auswerteeinrichtung eine Einrichtung zum Berechnen einer Fahrtstrecke anhand des GPS-Signals aufweist.

5. System nach Anspruch 4, wobei die Berechnungseinrichtung die Fahrtstrecke ferner unter Berücksichtigung eines Lichtmaschinensignals bzw. eines geschalteten 12 V-Signals bestimmt.

6. System nach einem der Ansprüche 1 bis 5, ferner mit einem Speicher für mindestens eine erste, und vorzugsweise eine zweite und eine dritte Datenstruktur.

7. System nach Anspruch 6, wobei die erste Datenstruktur als Datenelemente Bauteilenummern, Bauteilepreise und Bauteilebezeichnungen aufweist, wobei die zweite Datenstruktur als Datenelemente Befundnummern und Befundtexte aufweist, und wobei die dritte Datenstruktur als Datenelemente Arbeitstexte aufweist.

8. System nach Anspruch 7, ferner mit einer Auswahleinrichtung zum Auswählen mindestens eines Datenelementes aus der ersten, zweiten und/oder dritten Datenstruktur.

9. System nach Anspruch 8, wobei die automatische Auswerteeinrichtung eine Berechnungseinrichtung zum Berechnen des Geldwertes des mindestens einen ausgewählten Datenelementes aufweist.

10. Verfahren zum verbesserten Einsatz eines mobilen Einsatzsystems mit den Schritten:
a) Berechnen einer Fahrtstrecke anhand eines GPS-Signals;
b) Auswählen mindestens eines Datenelementes aus mindestens einer ersten Datenstruktur;
c) Erstellen eines Berichtes anhand des mindestens einen ausgewählten Datenelementes und der berechneten Fahrtstrecke, wobei eine Auswahleinrichtung das mindestens eine Datenelement aus der mindestens einen Datenstruktur auswählt und eine Auswerteeinrichtung vorgesehen ist, die eine Berechnungseinrichtung zum Berechnen des Geldwertes des mindestens einen ausgewählten Datenelementes aufweist.

## Claims

1. A mobile mission system comprising:
a location device;
a remote data transmission device; and
a computing device;
**characterised by**
- a device for evaluating the mission, which transmits predetermined events to a control centre,
- the predetermined events being selected from the group: call to the customer; arrival at the customer; printing invoice; completing assignment.

2. A system according to claim 1, the location device having a global location system GPS.

3. A system according to claim 1 or 2, wherein the remote data transmission device has a GSM mobile radio device.

4. A system according to claim 2 or 3, wherein the location device has an automatic evaluation device and a device for calculating a journey route with the aid of the GPS signal.

5. A system according to claim 4, wherein the calculation device furthermore determines the journey route, taking into account a generator signal or a connected 12 V signal.

6. A system according to any one of claims 1 to 5, furthermore comprising a memory for at least a first, and preferably a second and a third data structure.

7. A system according to claim 6, wherein the first data structure has component numbers, component prices and component designations as data elements, wherein the second data structure has findings numbers and findings texts as data elements, and wherein the third data structure has work texts as data elements.

8. A system according to claim 7, furthermore comprising a selection device for selecting at least one data element from the first, second and/or third data structure.

9. A system according to claim 8, wherein the automatic evaluation device has a calculation device for calculating the monetary value of the at least one selected data element.

10. A method for the improved use of a mobile mission system comprising the steps:
a) calculating a journey route using a GPS signal;
b) selecting at least one data element from at least a first data structure;
c) setting up a report using the at least one selected data element and the calculated journey route, an evaluation device selecting the at least one data element from the at least one data structure and an evaluation device being provided which has a calculating device for calculating the monetary value of the at least one selected data element.

## Revendications

1. Système mobile d'intervention comprenant :
- une installation de localisation,
- une installation de télétransmission de données, et
- une installation de calcul,
**caractérisé par**
- une installation pour l'exploitation de l'intervention qui transmet les évènements prédéfinis à une centrale pilote,
- les évènements prédéterminés étant choisis dans le groupe comprenant : l'appel d'un client, l'arrivée d'un client, l'impression d'une facture, la fin de la mission.

2. Système selon la revendication 1,
**caractérisé en ce que**
l'installation de localisation comprend un système de localisation globale GPS.

3. Système selon la revendication 1 ou 2,
**caractérisé en ce que**
l'installation de télétransmission de données comprend une installation de téléphone mobile GSM.

4. Système selon la revendication 2 ou 3,
**caractérisé en ce que**
l'installation de localisation comprend une installation d'exploitation automatique, une installation de calcul d'un trajet de déplacement à l'aide du signal GPS.

5. Système selon la revendication 4,
**caractérisé en ce que**
l'installation de calcul détermine le trajet en tenant compte en outre du signal d'une génératrice ou d'un signal à 12 V.

6. Système selon les revendications 1 à 5, comprenant en outre une mémoire pour au moins une première et de préférence une seconde et une troisième structure de données.

7. Système selon la revendication 6,
**caractérisé en ce que**
la première structure de données comprend comme éléments des numéros, des prix et des références pour des pièces, et la seconde structure de données comporte comme éléments de données des numéros d'état et des textes d'état et la troisième structure de données comporte comme éléments, des textes de travail.

8. Système selon la revendication 7, comprenant en outre une installation d'exploitation pour sélectionner au moins un élément de données à partir de la première, de la seconde et/ou de la troisième structure de données.

9. Système selon la revendication 8,
selon lequel
l'installation d'exploitation automatique comporte une installation de calcul du coût d'au moins un élément de données, sélectionné.

10. Procédé pour améliorer les interventions d'un système d'intervention mobile comprenant les étapes suivantes :
a) calcul du trajet de déplacement à l'aide d'un signal GPS,
b) exploitation d'au moins un élément de données à partir d'au moins une première structure de données,
c) établissement d'un rapport à l'aide d'au moins un élément de données sélectionné et du trajet calculé, une installation d'exploitation sélectionnant au moins un élément de données parmi au moins une structure de données et il est prévu une installation d'exploitation comportant une installation pour calculer le coût d'au moins un élément de données sélectionné.
